# EUROPÄISCHE PATENTSCHRIFT

(11) **EP 0 542 782 B1**
(45) Veröffentlichungstag und Bekanntmachung des Hinweises auf die Patenterteilung: **08.06.1994**
(21) Anmeldenummer: 91913574.9
(22) Anmeldetag: 31.07.1991
(51) Int. Cl.: E01C 9/04

(54) **SCHIENENGLEICHER BAHNÜBERGANG**
RAILWAY LEVEL CROSSING
PASSAGE A NIVEAU

(30) Priorität: 08.08.1990 AT 1665/90
(43) Veröffentlichungstag der Anmeldung: 26.05.1993
(73) Patentinhaber: Gmundner Fertigteile Gesellschaft m.b.H. & Co. KG., A-4810 Gmunden (AT)
(72) Erfinder: NEUMANN, Bernhard, A-4810 Gmunden (AT)
(74) Vertreter: Weinzinger, Arnulf, Dipl.-Ing.
(86) Internationale Anmeldenummer: AT9100093
(87) Internationale Veröffentlichungsnummer: WO9202680

(56) Entgegenhaltungen:
- EP-A- 0 016 869
- EP-A- 0 374 325
- DE-A- 3 926 392
- FR-A- 2 145 538
- LU-A- 59 836

## Beschreibung

Die Erfindung bezieht sich auf einen schienengleichen Bahnübergang, bei dem die Fahrbahn im Gleisbereich durch innere und äußere Fahrbahnplatten gebildet ist, wobei die inneren Fahrbahnplatten den Abstand zwischen den Schienen eines Gleises freitragend überbrücken und an ihren beiden längs den Schienen verlaufenden Rändern vorspringende Tragrippen aufweisen, mit denen die inneren Fahrbahnplatten unter Zwischenfügung elastischer, profilierter Stützkörper aus Gummi oder Kunststoff auf den Schienenfüßen gelagert und seitlich gegen die Schienenstege sowie nach oben gegen die Schienenköpfe abgestützt sind, wobei zur Lagerung der Tragrippen dieser inneren Fahrbahnplatten an den Schienen im Querschnitt winkelförmige untere Stützkörper vorgesehen sind, die mit einem an seiner Unterseite eine Mehrzahl von nebeneinander in Längsrichtung der Schienen verlaufenden Nuten aufweisenden Schenkel am Schienenfuß aufliegen und deren anderer Schenkel sich neben dem Schienensteg befindet, und weiter im Querschnitt winkelförmige obere Stützkörper vorgesehen sind, die mit einem Schenkel an der Unterseite des Schienenkopfes anliegen und deren anderer Schenkel sich neben dem Schienensteg befindet, und die Tragrippen seitlich an den neben dem Schienensteg befindlichen Schenkeln der Stützkörper anliegen und mit ihrer Unterseite auf den am Schienenfuß liegenden Schenkel der unteren Stützkörper aufliegen, und weiter eine an der Ansatzstelle der Tragrippen an den Fahrbahnplatten vorgesehene von der Unterseite der Fahrbahnplatten zur Unterseite der Tragrippen führende Stufe eine zur Plattenfläche senkrechte Anschlagfläche bildet, an der die Randseite des am Schienenfuß anliegenden Schenkels der unteren Stützkörper zum Anliegen kommt, und die äußeren Fahrbahnplatten mindestens an ihrem dem Gleis zugekehrten Rand gleichfalls Tragrippen aufweisen und mit diesen Tragrippen gleichfalls unter Zwischenfügung elastischer Stützkörper auf den Schienen gelagert sind und an ihrem äußeren Rand auf Fundamentkörpern gelagert sind.

Von den Straßenfahrzeugen werden horizontale und vertikale Stoßkräfte auf die Fahrbahnplatten ausgeübt. Durch das Vorsehen der elastischen winkelförmigen unteren Stützkörper an der Lagerung der Tragrippen der Fahrbahnplatten auf den Schienenfüßen wird die Übertragung solcher Stoßkräfte auf die Schienen abgeschwächt. Es werden dabei diese Stützkörper kurzzeitig elastisch zusammengedrückt.

Ein Bahnübergang, bei dem die meisten der vorgenannten Merkmale vorliegen, ist in der FR-A-2 145 538 beschrieben.

Bei diesem bekannten Bahnübergang sind die Tragrippen der Innenplatten an ihrer Unterseite ebenflächig, parallel zur Plattenfläche verlaufend ausgebildet und liegen auf der korrespondierend dazu gleichfalls im wesentlichen parallel zur Flächenerstreckung der Innenplatten verlaufenden Oberseite des am Schienenfuß aufliegenden Schenkels, der im Querschnitt winkelförmigen unteren Stützkörper auf; die durch das Gewicht der Innenplatten gebildeten Belastungen und die von lotrecht auf die Innenplatten einwirkenden Verkehrslasten herrührenden Belastungen werden von diesen an- der Unterseite der Tragrippen befindlichen und parallel zur Flächenerstreckung der Innenplatten verlaufenden Flächen auf die gleichfalls parallel zur Flächenerstreckung der Innenplatten verlaufenden Flächen an der Oberseite des am Schienenfuß aufliegenden Schenkels der unteren Stützkörper und von diesen weiter auf den Fuß der Schienen des Gleises übertragen; horizontal gerichtete Kräfte, welche auf die Innenplatten des Bahnüberganges einwirken, werden von den äußeren Rändern der Tragrippen der Innenplatten über die am Schienensteg anliegenden Schenkel der unteren Stützkörper oder gegebenenfalls auch der oberen Stützkörper auf den Schienensteg übertragen; die im Querschnitt winkelförmigen unteren Stützkörper haben, wegen der im wesentlichen parallel zur Plattenfläche verlaufenden Unterseite der Tragrippen, verhältnismäßig dicke Schenkel, wobei für die Unterseite des am Schienenfuß aufliegenden Schenkels eine der Oberseite des Schienenfußes verhältnismäßig genau entsprechende Form vorgesehen wird, woraus sich die Notwendigkeit ergibt, für verschiedene Schienenprofile, auch wenn deren Form nur verhältnismäßig wenig voneinander abweicht, jeweils eine eigene angepaßte Stützkörperform zu verwenden, und es ergeben sich auch verhältnismäßig große Quetschverformungen der im Querschnitt winkelförmig geformten Stützkörper, welche gegen ein Nachinnenwandern dadurch gehalten sind, daß die Randseite des am Schienenfuß aufliegenden Schenkels der unteren Stützkörper an der zur Plattenfläche senkrechten Anschlagfläche der Innenplatten zum Anliegen kommt und auch der äußere Rand der Tragrippen an der Innenseite des am Schienensteg liegenden Schenkels der Stützkörper zum Anliegen kommt; um ein Gleiten der Stützkörper auf dem Schienenfluß zu vermeiden ist die Unterseite der am Schienenfuß aufliegenden Schenkel dieser Stützkörper mit Nuten in Form einer feinen Riffelung versehen; es ist in diesem bekannten Fall die Schienenstegbelastung durch Kräfte, die von den Innenplatten auf die Schienenstege übertragen werden, ist verhältnismäßig groß, was als ungünstig anzusehen ist; durch die verhältnismäßig große Dicke, welche die Schenkel der elastischen Stützkörper des bekannten Überganges wegen der zur Plattenfläche parallelen Unterseite der Tragrippen aufweisen, können die Innenplatten nur wenig größer als die Spurweite der Schienen sein, d.h. daß die Breite der Innenplatten, vom äußeren Rand der einen Tragrippe zum äußeren Rand der anderen Tragrippe gemessen, nur maximal 1 cm größer sein kann als die Spurweite, so daß das Untergreifen des Schienenkopfes durch die Tragrippen, welches die Innenplatten gegen ein unerwünschtes Nachobenbewegen sichert, verhältnismäßig gering ist; die im bekannten Fall vorliegende, verhältnismäßig große Dicke der Schenkel der Stützkörper schränkt auch die mögliche Breite der an der Unterseite der Tragrippen der Innenplatten vorgesehenen Fläche, von der aus die Belastungsübertragung auf den Schienenfuß erfolgt, ein, was gleichfalls ungünstig ist; es ist auch die Querschnittsform der Tragrippen, die sich durch den zur Plattenfläche der Innenplatten parallelen Verlauf der an der Unterseite der Tragrippen vorgesehenen Fläche ergibt, für den Einbau einer Armierung in die Platten nicht günstig.

Aus der DE-A-39 26 392 ist eine Lagerung für die Schienen eines Gleises bekannt, bei der die auf die Schiene einwirkenden Vertikalkräfte und das Schienengewicht von Elastomerplatten, auf der der Schienenfluß mit seiner Unterseite aufliegt, auf Stahlwannen übertragen werden, wobei diese Wannen ihrerseits von Balken oder Schwellen getragen werden. Für das Festhalten der Schienen in horizontaler Richtung sind annähernd horizontal angeordnete Stützarmpaare vorgesehen, welche ihrerseits an seitlich neben den Schienen an den einzelnen Stahlwannen vorgesehenen Schwenklagern gelagert sind und an den Schienen am Übergang Steg - Schienenkopf sowie Steg - Schienenfuß unter Zwischenlage von Beilagen aus Elastikmaterial (Schuhe) angreifen. Diese Schwenkarme sollen den Schienen eine Vertikalführung geben, d.h. eine vertikale Bewegung der Schienen zulassen und allenfalls eine vertikale Vorspannung aber keine Vertikallasten übertragen.

Es ist auch ein schienengleicher Bahnübergang bekannt, bei dem die Lagerung der Fahrbahnplatten am Schienenfuß anders als beim vorgenannten Bahnübergang ausgebildet ist, nämlich mit einer dünnen Auflage aus Gummi oder dergleichen, welche nur am Schienenfuß vorgesehen ist. Eine solche dünne Auflage kann keine wesentliche Abschwächung der Stöße bewirken, weil eine solche dünne Auflage kaum zusammendrückbar ist. Weil die Auflage dünn ist, müssen die Tragrippen und auch die Auflage in ihrer Form der jeweils vorliegenden Schienenform genau angepaßt sein. Eine Verwendung für verschiedene Schienenformen ist nicht möglich.

Es ist ein Ziel der vorliegenden Erfindung einen schienengleichen Bahnübergang eingangs erwähnter Art zu schaffen, der bei einfachem Aufbau und leichter Montierbarkeit verbesserte bauliche Eigenschaften und verbesserte Betriebseigenschaften aufweist und bei dem Nachteile, wie sie vorstehend erwähnt sind, behoben sind, und zwar insbesondere hinsichtlich der Ausbildung der Kräfte bzw. Lasten übertragenden und die Lage der, die Fahrbahn im Schienenbereich bildenden Platten sichernden Lagerung dieser Platten an den Schienen.

Der erfindungsgemäß ausgebildete schienengleiche Bahnübergang eingangs erwähnter Art ist dadurch gekennzeichnet, daß die Oberseite des am Schienenfuß aufliegenden Schenkels der im Querschnitt winkelförmigen unteren Stützkörper und die darauf aufliegende Unterseite der Tragrippen annähernd parallel zur Oberseite des Schienenfußes verlaufen und vorzugsweise auch an den übrigen den Schienen zugewandten Flächen des unteren und des oberen Stützkörpers, eine Mehrzahl von nebeneinander in Längsrichtung der Schienen verlaufenden tiefen Nuten vorgesehen ist. Durch diese Ausbildung kann der vorstehend angeführten Zielsetzung gut entsprochen werden. Durch eine tiefe Ausbildung der nebeneinander verlaufenden Nuten an dem im Querschnitt winkelförmig ausgebildeten unteren Stützkörper wird eine gute Verformbarkeit der Oberfläche dieses Schenkels erzielt, welche eine Anpassung an die Form von Flächen ermöglicht, an die dieser Schenkel angepreßt wird, ohne daß hiefür eine große Dicke dieses Schenkels vorgesehen werden muß, und es werden bei einer solchen Anpassung der Oberfläche des am Schienenfuß aufliegenden Schenkels des winkelförmigen Stützkörpers an die Form der Oberfläche, an der dieser Schenkel aufliegt, also an die Oberfläche des Schienenfußes, keine nach außen ins Gewicht fallenden Verquetschungen dieses Schenkels des Stützkörpers hervorgerufen, weil durch die Nuten die Möglichkeit besteht Formänderungen des elastischen Materials im Inneren dieses Schenkels aufzunehmen. Weil keine nach außen ins Gewicht fallenden Verquetschungen auftreten, ergibt sich eine gute Lagesicherung dieser Stützkörper, wenn die innere Randfläche des unteren Stützkörpers an der zur Plattenfläche senkrechten Anschlagfläche der betreffenden Innen- oder Außenplatte des Bahnüberganges zum Anliegen kommt und der äußere Rand der Tragrippen an dem vor dem Schienensteg liegenden Schenkel der unteren Stützkörper zum Anliegen kommt, und es besteht weiter die Möglichkeit einen Stützkörpertyp bei verschiedenen Schienenquerschnitten, solange es sich um kleinere Unterschiede handelt, zu verwenden; es wird dadurch, daß die angestrebte bzw. erforderliche Elastizität der im Querschnitt winkelförmigen Stützkörper bereits bei geringerer Dicke der Schenkel dieser Stützkörper erreicht werden kann als im bekannten Fall, auch die Möglichkeit geschaffen, die Breite der Innenplatten zu vergrößern, wobei man ohne Schwierigkeiten eine die Spurweite um mehr als 1,2 cm, vorzugsweise etwa 1,5 cm übersteigende Breite der Innenplatten vorsehen kann, und man kann so eine sehr gute Sicherung der Innenplatten gegen Aufwärtsbewegen auch beim Auftreten sehr hoher stoßartiger Belastungen mit großen Horizontal- und Vertikalkomponenten erreichen; der Einbau und Ausbau der Innenplatten soll ja vorgenommen werden, ohne am Gleis Veränderungen vornehmen zu müssen; zu den vorgenannten vorteilhaften Eigenschaften, daß die Schenkel der winkelförmigen Stützkörper eine geringe Dicke aufweisen können, und daß eine sehr gute Lagesicherung der die Fahrbahn des Bahnüberganges bildenden Platten erzielt werden kann, und daß auch der beiderseits des Schienensteges im Schienenprofil vorliegende Raum in einem größeren Ausmaß als im bekannten Fall zur Unterbringung der Tragrippen zur Verfügung steht, was eine größere Breite der Innenplatten ermöglicht, trägt die beim erfindungsgemäßen Konzept vorgesehene Parallelität zwischen der Oberseite des am Schienenfuß aufliegenden Schenkels des im Querschnitt winkelförmigen unteren Stützkörpers und der darauf aufliegenden Unterseite der Tragrippen einerseits und der Oberseite des Schienenfußes andererseits vorteilhaft bei; diese Parallelität ergibt eine im wesentlichen gleichmäßige Dicke des am Schienenfuß aufliegenden Schenkels der unteren Stützkörper und ermöglicht eine größere Breite der am unteren Stützkörper aufliegenden Fläche an der Unterseite der Tragrippen, und es wird dadurch die Flächenbelastung an den unteren Stützkörpern vermindert und die Lagefixierung derselben verbessert; darüberhinaus ergibt sich durch die beim erfindungsgemäßen Konzept wie vorstehend erläutert mögliche geringe Dicke der Schenkel der winkelförmigen Stützkörper und durch den annähernd parallelen Verlauf der Unterseite der Tragrippen zur Oberseite des Schienenfußes die Möglichkeit, die Tragrippen insbesondere an der Ansatzstelle am Plattenkörper dicker und damit kräftiger auszubilden als im bekannten Fall, wobei sich der zusätzliche Vorteil ergibt, daß eine vom Platteninneren in die Tragrippen verlaufende Bewehrung im Bereich der Tragrippen leichter untergebracht werden kann, und zwar an der besonders wichtigen Stelle, an der die Unterseite der jeweiligen Tragrippe auf den Plattenkörper trifft; da bei einer geringen Dicke der Schenkel der Stützkörper und der beim erfindungsgemäßen Konzept vorgesehenen annähernden Parallelität zwischen der Unterseite der Tragrippen und der Oberseite des betreffenden Schienenfußes verhältnismäßig viel Platz für die Ausbildung der Tragrippen zur Verfügung steht, kann man auch die Oberseite der Tragrippen etwas tiefer verlaufen lassen, um Spurkranzrillen zu bilden, welche etwas tiefer als sonst üblich ausgebildet sind, so daß von der Schienenkopfabnützung her gesehen keine zusätzlichen Wartungsarbeiten am Bahnübergang anfallen; schließlich läßt der beim erfindungsgemäßen Konzept vorgesehene annähernd parallele Verlauf der Unterseite der Tragrippen und der Oberseite der betreffenden Schienenfüße noch den Vorteil erzielen, daß ein nicht unwesentlicher Teil der auf die die Fahrbahn bildenden Platten einwirkenden Horizontalkräfte bzw. der Horizontalkomponenten von auf diese Platten einwirkenden Kräften über die am Schienenfuß aufliegenden Schenkel der im Querschnitt winkelförmigen unteren Stützkörper auf den Schienenfuß der jeweiligen Schiene des Gleises abgeleitet wird, so daß die auf den Schienensteg einwirkenden Horizontalkräfte deutlich vermindert werden.

Eine bevorzugte Ausführungsform des erfindungsgemäßen Bahnüberganges, bei welcher hinsichtlich der elastischen Verformung der Stützkörper sehr günstige Eigenschaften vorliegen, ist dadurch gekennzeichnet, daß die tiefen Nuten, welche an dem am Schienenfuß aufliegenden Schenkel der unteren Stützkörper vorgesehen sind, miteinander eine einer Zahnung entsprechende Flächenform bilden.

Es ist hinsichtlich der elastischen Verformung des genannten Schenkels der unteren Stützkörper weiter günstig, wenn auch an der Oberseite dieser Schenkel Nuten vorgesehen sind. Die durch das erfindungsgemäße Konzept gebildete exakte Lagerung der die Fahrbahn im Schienenbereich bildenden Platten kann auch für eine hinsichtlich der Beanspruchung der Platten und hinsichtlich der Übertragung der Kräfte bzw. Belastungen auf die Schienen vorteilhaften Ausführungsform genützt werden, welche dadurch gekennzeichnet ist, daß die inneren Fahrbahnplatten und gegebenenfalls auch die äußeren Fahrbahnplatten zusammen mit den ihre Lagerung bildenden Stützkörpern Zweigelenktragsysteme bilden. Es ist dabei weiter vorteilhaft, und zwar insbesondere hinsichtlich der Beweglichkeit der die Kräfte bzw. Lasten übertragenden Gelenkstellen der Zweigelenktragsysteme, wenn man vorsieht, daß die Tragrippen im Querschnitt gesehen zumindest an der Tragrippenoberseite und Tragrippenunterseite bogenförmig gerundet ausgebildet sind.

Nützt man, wie obenstehend erörtert, die beim erfindungsgemäßen Konzept gegebenen räumlichen Möglichkeiten zur Bildung tiefer Spurrillen aus, ist es vorteilhaft, wenn man in die Spurrillen, welche sich zwischen der Innenseite des Schienenkopfes und dem dieser Innenseite zugewandten Rand der Fahrbahnfläche der betreffenden Innenplatte befinden, an der vom Schienenkopf abgewandten Seite einen elastischen Füllkörper einfügt, der einen Teil der Breite der jeweiligen Spurrille ausfüllt und dabei den an den Schienenkopf angrenzenden Bereich der Spurrille frei läßt. Ein solcher Füllkörper kann beim Befahren des Gleises durch die Radspurkränze der Schienenfahrzeuge, wenn diese auf den Füllkörper treffen, problemlos zusammengedrückt werden, verhindert aber andererseits ein unerwünschtes Eingeklemmtwerden von Schuhabsätzen, Fahrradreifen, Kinderwagenrädern, Stöcken und dergleichen. Es ergibt sich hinsichtlich eines solchen elastischen Füllkörpers eine sowohl hinsichtlich des Elastizitätsverhaltens als auch hinsichtlich des Einbaus und der Lebensdauer günstige Lösung, wenn man vorsieht, daß der elastische Füllkörper ein Hohlprofil aus Gummi oder Kunststoff ist. Eine besonders vorteilhafte Ausführung eines mit einem solchen Füllkörper versehenen Bahnüberganges ergibt sich, wenn man vorsieht, daß am Füllkörper eine schalenförmige, nur über einen Teil der Länge des Füllkörpers reichende Abdeckung angeordnet ist, welche Schienenbefestigungselemente überdeckt, und offene Ausnehmungen in den Innenplatten, welche für diese Schienenbefestigungselemente vorgesehen sind, schließt. Es wird auf diese Weise eine vollständige Abdeckung der im Bereich der Spurrille liegenden Ausnehmungen in den Innenplatten, welche für die Schienenbefestigungselemente vorgesehen sind, erhalten und weiter eine sehr gute Fixierung des Füllkörpers erzielt.

Es ist hinsichtlich der Ausbildung der beim erfindungsgemäßen Bahnübergang vorgesehenen Innenplatten, und zwar sowohl hinsichtlich der Fertigung derselben als auch hinsichtlich der Lastverteilung in den Platten sowie hinsichtlich der Beanspruchung der Platten bei Transport und Einbau günstig, wenn man vorsieht, daß die in Schienenlängsrichtung gemessene Länge der inneren Fahrbahnplatten dem Abstand benachbarter Schwellen des Gleises entspricht und die einzelnen inneren Fahrbahnplatten je von Schwellenmitte zu Schwellenmitte verlegt sind, und daß an den Ecken der inneren Fahrbahnplatten Ausnehmungen mit konkav gerundet verlaufendem Rand zur Bildung von Freiräumen für die Schienenbefestigungselemente vorgesehen sind. Bei dieser Ausführungsform sind die beim Transport und beim Einbau in der Regel besonders gefährdeten Ecken ausgerundet und gleichzeitig damit die Tragrippen verkürzt, so daß auch die Tragrippen, die ja für die Lagerung und für die Positionierung der Platten wichtig sind, weniger gefährdet sind. Dies gilt insbesondere dann, wenn die Platten rahmenlos ausgebildet sind, wie dies bei Platten aus Kunstharzbeton in der Regel der Fall ist. Platten aus zementgebundenem Beton haben einen Metallrahmen, und es ergibt sich in diesem Fall der Vorteil, daß bei einem solchen Rahmen Ecken mit konkaven Ausrundungen leichter gefertigt werden können als entsprechende Ausnehmungen in der Mitte des seitlichen Randes der Platten.

Die Erfindung wird nun anhand von Beispielen unter Bezugnahme auf die Zeichnung weiter erläutert. In der Zeichnung zeigt:
Fig. 1 eine Ausführungsform eines schienengleichen Bahnüberganges in einem quer zur Längserstreckung der Schienen des Gleises geführten Schnitt;
Fig. 2 diesen Bahnübergang in Draufsicht teilweise aufgebrochen;
Fig. 2a einen Teilbereich dieses Bahnüberganges in einem Schnitt nach der Linie IIa-IIa in Fig. 2 in vergrößertem Maßstab;
Fig. 3 einen an einer Schiene liegenden Teilbereich dieses Bahnüberganges in einem gemäß Fig. 1 geführten Schnitt in vergrößertem Maßstab;
Fig. 4 einen Schnitt durch die Stützkörper gemäß der Linie IV-IV in Fig. 2;
Fig. 5 eine Variante eines solchen Stützkörpers in einem analog zu Fig. 4 geführten Schnitt;
Fig. 6 eine weitere Variante eines solchen Stützkörpers in einem gleichfalls analog Fig. 4 geführten Schnitt;
Fig. 7 zeigt eine Ausführungsform eines Bahnüberganges, bei dem die inneren Fahrbahnplatten zusammen mit ihrer Lagerung ein Zweigelenktragsystem bilden, in einem analog Fig. 1 geführten Schnitt;
Fig. 8 den Tragrippenbereich einer Ausführungsform einer Fahrbahnplatte, welche für eine solche Ausbildung des Bahnüberganges mit einem Zweigelenktragsystem vorgesehen ist;
Fig. 9 eine Ausführungsform eines Bahnüberganges bei der in den Spurkranzrillen elastische Körper angeordnet sind, in einer zu Fig. 3 analogen Schnittdarstellung;
Fig. 10 eine Ausführungsform eines Bahnüberganges mit gegenüber Fig. 2 veränderter Ausbildung der inneren Fahrbahnplatten, in einer Draufsicht analog Fig. 2;
Fig. 11 den Randbereich einer mit einem Rahmen ausgestatteten Fahrbahnplatte im Querschnitt;
Fig. 12 eine Variante zur Ausführungsform nach Fig. 9 in einer zu Fig. 2a analogen Schnittdarstellung; und
die Figuren 13 und 14 zeigen Ausführungsformen von Hohlprofilen, wie sie bei einer Ausführungsform des Bahnüberganges nach Fig. 12 vorgesehen werden können.

Bei der in den Fig. 1 bis 3 dargestellten Ausführungsform eines schienengleichen Bahnüberganges 1 ist die Fahrbahn im Bereich des Gleises 2 durch innere Fahrbahnplatten 3 und durch äußere Fahrbahnplatten 4 gebildet. Die inneren Fahrbahnplatten 3 überbrücken den Abstand zwischen den Schienen 5 des Gleises 2 freitragend und weisen an ihren beiden längs den Schienen 5 verlaufenden Rändern 6 vorspringende Tragrippen 7 auf; die inneren Fahrbahnplatten 3 sind mit diesen Tragrippen 7 unter Zwischenfügung elastischer, profilierter Stützkörper 8, 9, welche aus Gummi oder Kunststoff bestehen, auf den Schienenfüßen 10 der Schienen 5 gelagert und seitlich gegen die Schienenstege 11 sowie nach oben gegen die Schienenköpfe 12 abgestützt. Die äußeren Fahrbahnplatten 4 weisen an ihrem dem Gleis 2 zugekehrten Rand 14 gleichfalls Tragrippen 15 auf und sind mit diesen Tragrippen 15 in analoger Weise wie die inneren Fahrbahnplatten 3 mit Stützkörpern 8a auf den Schienen 5 gelagert; an ihrem äußeren Rand 16 sind die äußeren Fahrbahnplatten 4 auf Fundamentkörpern 17 gelagert. Die zur Lagerung der Tragrippen 7 auf den Schienen 5 vorgesehenen unteren Stützkörper 8 sind im Querschnitt winkelförmig ausgebildet und liegen mit ihrem einen Schenkel 18 am Schienenfuß 10 auf, und es befindet sich der andere Schenkel 20 dieser Stützkörper 8 neben dem Schienensteg 11; die weiter zur Abstützung vorgesehenen oberen Stützkörper 9 sind gleichfalls im Querschnitt winkelförmig ausgebildet, wobei der eine Schenkel 21 an der Unterseite des Schienenkopfes 12 anliegt und der andere Schenkel 22 sich neben dem Schienensteg 11 befindet. Die Tragrippen 7 liegen seitlich an den neben dem Schienensteg 11 befindlichen Schenkeln 20, 22 der Stützkörper 8, 9 an und liegen mit ihrer Unterseite auf dem auf dem Schienenfuß 10 liegenden Schenkel 18 der unteren Stützkörper 8 auf. Eine an der Ansatzstelle 24 der Tragrippen 7, 15 an den Fahrbahnplatten 3, 4 gebildete Stufe, welche von der Unterseite 25 der Fahrbahnplatten zur Unterseite 23 der Tragrippen 7, 15 führt, bildet eine zur Fläche der betreffenden Fahrbahnplatten 3, 4 senkrechte Anschlagfläche 26, an der die Randseite 27 des auf dem Schienenfuß 10 aufliegenden Schenkels 18 der unteren Stützkörper 8 bzw. der Stützkörper 8a zum Anliegen kommen kann, wodurch die unteren Stützkörper 8 und die Stützkörper 8a gegen ein Abgleiten vom betreffenden Schienenfuß 10 gesichert sind; eine weitere Sicherung der unteren Stützkörper 8 und der Stützkörper 8a gegen ein solches Abgleiten ist dadurch gegeben, daß die Tragrippen 7, 15 seitlich an den neben dem Schienensteg 11 befindlichen Schenkeln 20 der Stützkörper 8 bzw. den Schenkeln 20a der Stützkörper 8a anliegen.

Die Oberseite 28 des auf dem Schienenfuß 10 aufliegenden Schenkels 18 der im Querschnitt winkelförmigen unteren Stützkörper 8 und die darauf aufliegende Unterseite 23 der Tragrippen 7 verlaufen annähernd parallel zur Oberseite 29 des Schienenfußes 10; ebenso die Oberseite 28a des Schenkels 18a des Stützkörpers 8a und die darauf aufliegende Unterseite der Tragrippen 15. An der Unterseite 30 des am Schienenfuß 10 aufliegenden Schenkels 18 der unteren Stützkörper 8 ist eine Mehrzahl von nebeneinander verlaufenden, tiefen Nuten 31 vorgesehen. Diese Nuten 31 bilden miteinander eine einer Zahnung entsprechende Flächenform.

Es wird durch diese Nuten erzielt, daß sich die Schenkel 18 problemlos an die Form der Oberseite 29 des Schienenfußes 10 anpassen, und daß auch die Form des Schenkels 18 der unteren Stützkörper 8 sich durch die von den Fahrbahnplatten ausgeübten Belastungen in ihren äußeren Umrissen nur wenig ändert und im wesentlichen plattenförmig bleibt, weil ja die Nuten 31 Platz bieten, um Verquetschungen der zwischen den Nuten 31 verlaufenden Leisten 32 aufnehmen zu können. Dieses Verhalten kann weiterentwickelt werden, wenn man auch an der Oberseite des am Schienenfuß aufliegenden Schenkels 18 der unteren Stützkörper 8 Nuten vorsieht, wie dies in Fig. 6 dargestellt ist.

Da die Oberseite 29 des Schienenfußes 10 von Schienen üblicherweise schräg zu der im allgemeinen horizontal angebrachten Auflagerfläche 34 der Schienen 5 verläuft, ergibt sich durch die Parallelität der Oberseite 29 des Schienenfußes 10 mit der Unterseite 23 der Tragrippen 7, 15 eine vektorielle Zerlegung horizontal wirkender Kräfte oder Kraftkomponenten, welche durch den Pfeil 35 versinnbildlicht sind, und es wird durch diese Zerlegung ein Teil dieser Horizontalkräfte bzw. Kraftkomponenten über die Unterseite 23 der Tragrippen zum Schienenfuß 10 abgeleitet, so daß sich in vorteilhafter Weise eine Verminderung der auf den Schienensteg 11 einwirkenden Horizontalkräfte ergibt.

Wie vorstehend erwähnt, kann durch das Vorsehen der Nuten 31 die verlangte elastische Nachgiebigkeit der Stützkörper 8 schon bei einer verhältnismäßig geringen Dicke 36 der am Schienenfuß 10 aufliegenden Schenkel 18 erzielt werden. Damit kann ein verhältnismäßig großer Teil des unter dem Schienenkopf 12 zu beiden Seiten des Schienensteges 11 in Form von Einbuchtungen vorliegenden Raumes für die Tragrippen 7, 15 zur Verfügung gestellt werden, und es braucht auch nur eine verhältnismäßig geringe Höhe der Anschlagfläche 26 vorgesehen werden; die Tragrippen 7, 15 können an der Ansatzstelle 24 verhältnismäßig dick sein, und es ist problemlos möglich, Bewehrungen 37, welche in den Fahrbahnplatten 3, 4 vorgesehen sind, und z.B. an der Unterseite derselben verlaufen, bis in die Tragrippen 7, 15 weiterzuführen.

Fig. 4 zeigt im Schnitt nach der Linie IV-IV in Fig. 2 den unteren, am Schienenfuß 10 aufliegenden Stützkörper 8 und den oberen Stützkörper 9. Die an der Unterseite 30 des Schenkels 18 des unteren Stützkörpers 8 vorgesehenen tiefen Nuten 31 bilden zusammen mit den zwischen diesen Nuten 31 liegenden bzw. die Nuten voneinander trennenden Leisten 32 eine Fläche, die die Form einer Zahnung hat. Diese Form der Nuten und Leisten hat sowohl hinsichtlich des Elastizitätsverhaltens als auch hinsichtlich der bei Belastung auftretenden Quetschverformung bzw. hinsichtlich des Aufrechterhaltens der Umrißform des Schenkels 18 bei Belastung gute Eigenschaften. Es ist weiter durch die Ausbildung der Unterseite 30 des Schenkels 18 mit tiefen Nuten 31 und dazwischenliegenden Leisten 32 ein guter Halt gegen unbeabsichtigtes Verschieben der Stützkörper 8 auf den Schienenfüßen 10 gegeben. Solche Nuten 31 und dazwischenliegende Leisten 32 sind auch an der dem Schienensteg zugewandten Seite des Schenkels 20 des Stützkörpers 8 sowie an der dem Schienensteg zugewandten Seite des Schenkels 22 und an der dem Schienenkopf zugewandten Seite des Schenkels 21 des Stützkörpers 9 vorgesehen. Es wird durch diese Nuten und Leisten ein gutes Elastizitätsverhalten und ein gutes Anliegen sowie auch ein gutes, die Handhabung erleichterndes Verhalten der Stützkörper beim Einsetzen erzielt.

Fig. 5 zeigt in einer zur Fig. 4 korrespondierenden Schnittdarstellung eine Variante der Stützkörper 8, 9 bei der die an der Unterseite 30 des Schenkels 18 des Stützkörpers 8 vorgesehenen Nuten 31 und die zwischen diesen Nuten befindlichen Leisten 32 miteinander eine Flächenform bilden, die einer Zahnung mit Trapezprofil entspricht. Eine solche Ausbildung hat eine höhere Widerstandsfähigkeit gegenüber großen Lasten bzw. eine geringere Nachgiebigkeit beim Einwirken großer Belastungen als die in Fig. 4 dargestellte Ausführungsform. Gleichartig ausgebildete Nuten 31 und Leisten 32, welche miteinander eine Zahnung bilden, sind auch bei dieser Variante an den übrigen der Schiene zugewandten Außenseiten der Stützkörper 8, 9 vorgesehen.

Eine weitere Variante der Ausbildung der Stützkörper 8, 9 ist in Fig. 6 dargestellt, welche Figur diese Stützkörper wieder in einem Schnitt in einer zu den Fig. 4 und 5 korrespondierenden Darstellung zeigt. Bei der Variante nach Fig. 6 sind an der Unterseite 30 des Schenkels 18 rechteckige oder schwalbenschwanzförmige Nuten 31 und Leisten 32 vorgesehen, und es sind weiter an der Oberseite 28 des Schenkels 18 Nuten 38 und Leisten 39 vorgesehen, welche gleichfalls miteinander eine einer Zahnung entsprechende Fläche bilden. Eine gleichartige, einer Zahnung entsprechende Fläche ist auch an den am Schienensteg anliegenden Flächen der Schenkel 20, 22 sowie an der an der Unterseite des Schienenkopfes anliegenden Fläche vorgesehen worden. Man kann auch weiter an den den Tragrippen 7 zugewandten Seiten der längs des Schienensteges 11 verlaufenden Schenkel 20, 22 der Stützkörper 8, 9 ebenso wie an der Oberseite 28 des Schenkels 18, Nuten 38 und Leisten 39 vorsehen, die miteinander eine einer Zahnung entsprechende Fläche bilden. Die Nuten 38 an der Oberseite 28 des Schenkels 18 verlaufen in Schienenlängsrichtung. Man kann aber auch einen anderen Verlauf dieser Nuten 38 vorsehen, z.B. quer zur Schienenlängsrichtung.

Die Stützkörper 8a, in welche die Tragrippen 15 der äußeren Fahrbahnplatten 4 eingreifen und durch welche die äußeren Fahrbahnplatten auf den Schienenfüßen 10 der Schienen 5 gelagert sind, können für die meisten Anwendungsfälle eine Form haben, welche einer Integration der Stützkörper 8 und 9 entspricht, wie dies auch aus Fig. 3 ersehen werden kann.

Fig. 7 zeigt in einer zu Fig. 1 korrespondierenden Darstellung eine Ausführungsform eines schienengleichen Bahnüberganges, bei der die inneren Fahrbahnplatten 3a zusammen mit ihrer Lagerung an den Schienen 5 des Gleises ein Zweigelenktragsystem bilden. Es sind bei dieser Ausführungsform die inneren Fahrbahnplatten 3a so ausgebildet, daß sie sich unter dem Einfluß der Verkehrsbelastungen, welche von den Rädern der Straßenfahrzeuge auf diese Fahrbahnplatten ausgeübt werden, elastisch durchbiegen. Diese Belastungen sind schematisch durch Pfeile 40 angedeutet. Es führen die von den Belastungen verursachten Durchbiegungen zu einer Verschwenkung der an den Fahrbahnplatten 3a vorgesehenen Tragrippen 7a, wie durch Pfeile 41 angedeutet ist. Die Verformung der Fahrbahnplatten 3a und die Verschwenkung der Tragrippen 7a gegenüber den Stützkörpern 8b, 9b ergibt eine deutliche Verminderung der von den Straßenverkehrsbelastungen herrührenden stoßartigen Beanspruchungen der Schienen und Tragrippen.

Fig. 8 zeigt den Randbereich einer speziell für die Ausbildung in einem Zweigelenktragsystem vorgesehene Ausführungsform einer Fahrbahnplatte 3a. Die in Schienenlängsrichtung verlaufende Randfläche 42 der Tragrippe 7a, die bei dieser Ausführungsform, ähnlich wie auch gemäß Fig. 7, im Querschnitt gesehen, zumindest an der Tragrippenoberseite 43 und Tragrippenunterseite 44 bogenförmig gerundet ausgebildet ist, wodurch die beim Zweigelenktragsystem in den Lagerstellen vorgesehene Schwenkbeweglichkeit gefördert wird, ist gemäß Fig. 8 etwas abgeflacht, wodurch der Einbau solcher Fahrbahnplatten in das fertige Gleis erleichtert wird.

Durch die vorstehend erörterte Möglichkeit, bei der erfindungsgemäßen Ausbildung des schienengleichen Bahnüberganges die Dicke der Schenkel der elastischen Stützkörper verhältnismäßig gering zu wählen, von welcher Möglichkeit auch bei der Ausführungsform nach den Fig. 1 bis 3 Gebrauch gemacht ist, kann gewünschtenfalls die Tragrippenoberseite 43 etwas tiefer gesetzt werden, als dies bei früheren Bahnübergängen üblich war, so daß sich eine tiefere Spurrille 45 ergibt. Durch eine solche tiefere Spurrille kann über längere Zeiträume das sonst öfter erforderliche Auswechseln der Schienen oder das Aufschweißen von Schienenkopfverstärkungen zum Ausgleich einer durch Abnützung des Schienenkopfes 12 veränderten Schienenhöhe erübrigt werden; ist die Spurrille 45 ausreichend tief, kann eine verhältnismäßig starke Abnützung des Schienenkopfes stattfinden, wobei z.B. die Oberfläche 46 des Schienenkopfes 12 in die in Fig. 3 strichliert eingezeichnete und mit 46a bezeichnete Lage gelangt, ehe durch die eingetretene Abnützung des Schienenkopfes Wartungsarbeiten an den Schienen vorgenommen werden müssen. Da dabei die Spurrille 45 tiefer als sonst üblich ist, besteht eine vermehrte Gefahr, daß Gegenstände, wie z.B. Stöcke, schmale Schuhabsätze oder dergleichen oder auch Fahrradräder, in die Spurrille gelangen und dort steckenbleiben; um dem entgegenzuwirken, ist bei der in Fig. 9 dargestellten Ausführungsform eines schienengleichen Bahnüberganges in der Spurrille 45 an der vom Schienenkopf abgewandten Seite ein elastischer Füllkörper 47 untergebracht, der einen Teil der Breite der jeweiligen Spurrille ausfüllt und dabei den an den Schienenkopf angrenzenden Bereich der Spurrille frei läßt. Ein solcher Füllkörper 47 kann z.B. ein weichnachgiebiger Gummikörper sein. Besonders vorteilhaft ist es, wie in Fig. 9 dargestellt ist, als Füllkörper in der Spurrille 45 ein nachgiebiges Hohlprofil, vorzugsweise ein Gummihohlprofil, einzusetzen.

Es ist dabei weiter günstig, wenn man, wie dies bei der in Fig. 12 dargestellten Ausführungsform vorgesehen ist, an solchen Füllkörpern 47 eine schalenförmige Abdeckung 48 anordnet, welche Schienenbefestigungselemente 54, mit denen die Schienen 5 befestigt sind, überdeckt. Diese Abdeckung 48 reicht nur über einen Teil der Länge der Füllkörper 47. Eine solche Abdeckung 48 schließt Ausnehmungen 52, welche meist in den Fahrbahnplatten 3 vorgesehen werden, um die Schienenbefestigungselemente 54 auch nach dem Verlegen der Fahrbahnplatten zugänglich zu halten, schützt die Schienenbefestigungselemente und kann auch zur Fixierung der Füllkörper 47 dienen oder beitragen. Die Abdeckung 48 greift bei der in Fig. 12 dargestellten Ausführungsform unter die Ränder der Ausnehmungen 52, wodurch eine Fixierung gebildet ist, und ist weiter durch den Stützkörper 9 festgehalten. Die Abdeckung ist vorzugsweise an den durchgehend in der Spurrille 45 verlaufenden Füllkörper 47 einstückig angeformt bzw. mit diesem Füllkörper integriert. Es ist aber auch eine andere Verbindung der Abdeckung 48 mit dem Füllkörper 47 möglich, z.B. durch Kleben oder Vulkanisieren. Eine Ausführungsform eines mit einer Abdeckung versehenen Füllkörpers 47 ist in Fig. 13 dargestellt; bei dieser Ausführungsform ist an ein Hohlprofil 47a eine gekrümmte Abdeckplatte 48a angeformt, welche selbst ein Profil bildet, dessen geometrische Achse parallel zur geometrischen Achse des Hohlprofils 47a verläuft. Ein solcher Füllkörper kann verhältnismäßig einfach in der Weise hergestellt werden, daß man ein Profil fertigt, dessen Querschnitt dem Querschnitt des Hohlprofils 47a und dem Querschnitt der Abdeckplatte entspricht, und daß man dann von dem der Abdeckplatte entsprechenden Profilteil jene Abschnitte wegschneidet, die außerhalb der beabsichtigten Größe der Abdeckplatte 48a liegen. Eine andere Ausführungsform eines mit einer Abdeckung versehenen Füllkörpers 47 ist in Fig. 14 dargestellt; die Abdeckung 48b hat in diesem Fall die Form einer nach unten offenen Schale mit geradlinig verlaufenden Seitenwänden, wobei an diese Schale oben ein Hohlprofil 47a angeformt ist, oder es ist die Schale durch Kleben oder Vulkanisieren mit dem Hohlprofil 47a verbunden. Die Formstabilität einer solchen Schale ergibt einen gut fixierten Sitz des Füllkörpers an den Innenplatten des Bahnüberganges.

Bei dem in den Fig. 1 bis 3 dargestellten schienengleichen Bahnübergang haben die inneren Fahrbahnplatten 3, in Längsrichtung der Schienen 5 gemessen, eine Länge 49, die dem Abstand benachbarter Schwellen 50 des Gleises 2 entspricht; die einzelnen inneren Fahrbahnplatten 3 sind je von Schwellenmitte zu Schwellenmitte 51 verlegt; an den Ecken der inneren Fahrbahnplatten 3 sind Ausnehmungen 52 vorgesehen, die zur Bildung von Freiräumen 53 für die Schienenbefestigungselemente 54 dienen, wobei die Ausnehmungen 52 einen konkav gerundet verlaufenden Rand 55 haben. Es ergibt sich so eine Form der Fahrbahnplatten 3, welche, wie oben erläutert, relativ unempfindlich gegenüber den bei Transport und Einbau auftretenden Stößen bzw. Belastungen ist.

Eine Variante hiezu ist in Fig. 10 dargestellt, wobei bei dieser Ausführungsform keine Ausrundungen an den Ecken der inneren Fahrbahnplatten 3 vorliegen, die inneren Fahrbahnplatten jeweils über der Mitte des Abstandes zwischen benachbarten Schwellen im verlegten Zustand aneinander anschließen und in der Mitte der Tragrippen ein Freiraum 56 vorliegt, der ein Anliegen der Fahrbahnplatten an den Schienenbefestigungselementen verhindert. Die Ränder 57 der Ausnehmungen 52 verlaufen, wie aus der Draufsicht Fig. 2 ersichtlich ist, konkav gerundet; gewünschtenfals kann man an der Unterseite dieser Ränder auch muldenförmige Hinterschneidungen vorsehen.

Die Fahrbahnplatten 3, 4 können Zementbetonplatten sein oder kunststoffmodifizierte Zementbetonplatten oder auch Platten aus Kunststoffbeton, insbesondere Polyesterbeton. Bei Platten aus Zementbeton ist es fast unumgänglich einen längs des Randes derselben verlaufenden Stahlrahmen 59 vorzusehen, wie dies in Fig. 11 dargestellt ist. Bestehen die Platten aus Kunststoffbeton, insbesondere Polyesterbeton, erübrigt sich ein solcher Stahlrahmen; in beiden Fällen wird eine Bewehrung 37 in den Platten vorgesehen. Bei Platten aus Kunststoffbeton sieht man vorteilhaft an der Oberseite, die die Fahrbahnfläche bildet, eine kornrauhe Schicht vor, welche eine griffige Fahrbahnoberfläche schafft. Bei Zementbetonplatten kann eine hochbeanspruchbare, in spezieller Weise rauh ausgebildete Fahrfläche an der Oberseite vorgesehen werden.

Durch die vorstehend erörterte Möglichkeit, mit einer verhältnismäßig geringen Dicke der Schenkel der elastischen Stützkörper 8, 9 das Auslangen zu finden, ist es auch möglich eine größere Breite der inneren Fahrbahnplatten als bei bekannten schienengleichen Bahnübergängen dieser Art möglich war, vorzusehen, bislang hat man Breiten der inneren Fahrbahnplatten, die maximal 1 cm größer waren als die Spurweite des betreffenden Gleises, vorgesehen; durch die erfindungsgemäße Ausbildung kann das Ausmaß der Breite 60 der inneren Fahrbahnplatten 3 um mehr als 1,2 cm größer sein als die Spurweite 61 des Gleises, wobei vorteilhaft die Breite 60 etwa 1,5 cm größer als die Spurweite 61 gewählt wird.

## Patentansprüche

1. Schienengleicher Bahnübergang, bei dem die Fahrbahn im Gleisbereich durch innere und äußere Fahrbahnplatten (3, 4) gebildet ist, wobei die inneren Fahrbahnplatten (3) den Abstand zwischen den Schienen (5) eines Gleises (2) freitragend überbrücken und an ihren beiden längs den Schienen (5) verlaufenden Rändern (6) vorspringende Tragrippen (7) aufweisen, mit denen die inneren Fahrbahnplatten (3) unter Zwischenfügung elastischer, profilierter Stützkörper (8, 9) aus Gummi oder Kunststoff auf den Schienenfüßen (10) gelagert und seitlich gegen die Schienenstege (11) sowie nach oben gegen die Schienenköpfe (12) abgestützt sind, wobei zur Lagerung der Tragrippen (7) dieser inneren Fahrbahnplatten (3) an den Schienen im Querschnitt winkelförmige untere Stützkörper (8) vorgesehen sind, die mit einem an seiner Unterseite (30) eine Mehrzahl von nebeneinander in Längsrichtung der Schienen verlaufende Nuten (31) aufweisenden Schenkel (18) am Schienenfuß (10) aufliegen und deren anderer Schenkel (20) sich neben dem Schienensteg (11) befindet, und weiter im Querschnitt winkelförmige obere Stützkörper (9) vorgesehen sind, die mit einem Schenkel (21) an der Unterseite des Schienenkopfes (12) anliegen und deren anderer Schenkel (22) sich neben dem Schienensteg (11) befindet, und die Tragrippen (7) seitlich an den neben dem Schienensteg (11) befindlichen Schenkeln (20, 22) der Stützkörper (8, 9) anliegen und mit ihrer Unterseite auf den am Schienenfuß (10) liegenden Schenkel (18) der unteren Stützkörper (8) aufliegen, und weiter eine an der Ansatzstelle (24) der Tragrippen (7, 15) an den Fahrbahnplatten (3, 4) vorgesehene von der Unterseite (25) der Fahrbahnplatten (3, 4) zur Unterseite (23) der Tragrippen (7) führende Stufe eine zur Plattenfläche senkrechte Anschlagfläche (26) bildet, an der die Randseite (27) des am Schienenfuß (10) anliegenden Schenkels (18) der unteren Stützkörper (8) zum Anliegen kommt, und die äußeren Fahrbahnplatten (4) mindestens an ihrem dem Gleis (2) zugekehrten Rand gleichfalls Tragrippen (15) aufweisen und mit diesen Tragrippen gleichfalls unter Zwischenfügung elastischer Stützkörper (8a) auf den Schienen (5) gelagert sind und an ihrem äußeren Rand (16) auf Fundamentkörpern (17) gelagert sind, dadurch gekennzeichnet, daß die Oberseite (28) des am Schienenfuß (10) aufliegenden Schenkels (18) der im Querschnitt winkelförmigen unteren Stützkörper (8) und die darauf aufliegende Unterseite (23) der Tragrippen (7) annähernd parallel zur Oberseite (29) des Schienenfußes (10) verlaufen, und vorzugsweise auch an den übrigen den Schienen (5) zugewandten Flächen des unteren (8) und des oberen Stützkörpers (9), eine Mehrzahl von nebeneinander in Längsrichtung der Schienen verlaufenden tiefen Nuten (31) vorgesehen ist.

2. Schienengleicher Bahnübergang nach Anspruch 1, dadurch gekennzeichnet, daß an der Oberseite (28) des am Schienenfuß (10) aufliegenden Schenkels (18) der unteren Stützkörper (8) Nuten vorgesehen sind.

3. Schienengleicher Bahnübergang nach Anspruch 1 oder 2, dadurch gekennzeichnet, daß die inneren Fahrbahnplatten (3) und gegebenenfalls auch die äußeren Fahrbahnplatten (4) elastisch verformbar sind und zusammen mit den ihre Lagerung bildenden Stützkörpern (8, 9, 8a) Zweigelenktragsysteme bilden.

4. Schienengleicher Bahnübergang nach einem der Ansprüche 1 bis 3, dadurch gekennzeichnet, daß die Tragrippen (7a) im Querschnitt gesehen zumindest an der Tragrippenoberseite (43) und Tragrippenunterseite (44) bogenförmig gerundet ausgebildet sind.

5. Schienengleicher Bahnübergang nach einem der Ansprüche 1 bis 4, dadurch gekennzeichnet, daß in die Spurrillen (45), welche sich zwischen der Innenseite des Schienenkopfes (12) und dem dieser Innenseite zugewandten Rand der Fahrbahnfläche der betreffenden inneren Fahrbahnplatte (3) befinden, an der vom Schienenkopf abgewandten Seite ein elastischer stangenartiger Füllkörper (47) eingefügt ist, der nur einen Teil der Breite der jeweiligen Spurrille ausfüllt und dabei den an den Schienenkopf angrenzenden Bereich der Spurrille frei läßt.

6. Schienengleicher Bahnübergang nach Anspruch 5, dadurch gekennzeichnet, daß der elastische Füllkörper (47) ein Hohlprofil aus Gummi oder Kunststoff ist.

7. Schienengleicher Bahnübergang nach Anspruch 5 oder 6, dadurch gekennzeichnet, daß am Füllkörper (47) eine schalenförmige, nur über einen Teil der Länge des Füllkörpers reichende Abdeckung (48) angeordnet ist, welche Schienenbefestigungselemente (54) überdeckt, und offene Ausnehmungen (52) in den Innenplatten (3), welche für diese Schienenbefestigungselemente (54) vorgesehen sind, schließt.

8. Schienengleicher Bahnübergang nach Anspruch 7, dadurch gekennzeichnet, daß die Abdeckung (48) am Füllkörper (47) einstückig angeformt ist

9. Schienengleicher Bahnübergang nach einem der Ansprüche 1 bis 8, dadurch gekennzeichnet, daß die in Schienenlängsrichtung gemessene Länge (49) der inneren Fahrbahnplatten (3) dem Abstand benachbarter Schwellen (50) des Gleises (2) entspricht und die einzelnen inneren Fahrbahnplatten (3) je von Schwellenmitte (51) zu Schwellenmitte (51) verlegt sind, und daß an den Ecken der inneren Fahrbahnplatten (3) Ausnehmungen (52) mit konkav gerundet verlaufendem Rand (55) zur Bildung von Freiräumen (53) für die Schienenbefestigungselemente (54) vorgesehen sind.

10. Schienengleicher Bahnübergang nach einem der Ansprüche 1 bis 9, dadurch gekennzeichnet, daß die Breite (60) der inneren Fahrbahnplatten (3) um mehr als 1,2 cm größer als die Spurweite (61) des Gleises (2) ist.

## Claims

1. A level railway crossing with which the roadway, in the region of the tracks, is formed by inner and outer roadway slabs (3, 4), wherein the inner roadway slabs (3) bridge the distance between the rails (5) of a track (2) unsupported and comprise projecting carrying ribs (7) on both of their edges (6) extending along the rails (5), by which carrying ribs the inner roadway slabs (3) are mounted on the rail bases (10) with elastic profiled supporting bodies (8, 9) of rubber or synthetic material being interposed, and are supported laterally against the rail webs (11) as well as upwardly against the rail heads (12), lower supporting bodies (8) of angular cross section being provided for supporting the carrying ribs (7) of these inner roadway slabs (3) on the rails, which lower supporting bodies rest on the rail base (10) with one leg (18) including a plurality of grooves (31) extending in the longitudinal direction of the rails one beside the other on its lowerside (30) and whose other leg (20) is located beside the rail web (11), and, furthermore, upper supporting bodies (9) of angular cross-section are provided, which abut on the lower side of the rail head (12) with one leg (21) and whose other leg (22) is located beside the rail web (11), the carrying ribs (7) laterally abutting on the legs (20, 22) of the supporting bodies (8, 9) located beside the rail web and by their lower sides resting on the legs (18) of the lower supporting bodies (8) arranged on the rail base (10), and, furthermore, a step provided at the point of departure (24) of the carrying ribs (7, 15) on the roadway slabs (3, 4) and leading from the lower side (25) of the roadway slabs (3, 4) to the lower side (23) of the carrying ribs (7) forms a stop surface (26) extending perpendicular to the slab surface and on which the edge side (27) of the legs (18) of the lower supporting bodies (8) resting on the rail base (10) comes to abut, and wherein the outer roadway slabs (4), at least on their edges facing the track (2), also comprise carrying ribs (15) and are supported on the rails (5) by these carrying ribs likewise under insertion of elastic supporting bodies (8a) and, on their outer edges (16) are supported on foundation bodies (17), characterized in that the upper side (28) of the leg (18) of the lower supporting bodies (8) of angular cross-section resting on the rail base (10) and the lower side (23) of the carrying ribs (7) resting thereon extend approximately parallel to the upper side (29) of the rail base (10) and a plurality of deep grooves (31) adjacently extending in the longitudinal direction of the rails preferably are provided also on the remaining surfaces of the lower (8) and upper (9) supporting bodies facing the rails (5).

2. A level railway crossing according to claim 1, characterized in that grooves are provided on the upper side (28) of the leg (18) of the lower supporting bodies (8) resting on the rail base (10).

3. A level railway crossing according to any one of claims 1 or 2, characterized in that the inner roadway slabs (3) and, if desired, also the outer roadway slabs (4) are elastically deformable and, together with the supporting bodies (8, 9, 8a) constituting their support, form double-hinged supporting systems.

4. A level railway crossing according to any one of claims 1 to 3, characterized in that the carrying ribs (7a), viewed in the cross section, are arcuately rounded at least on the carrying rib upper sides (43) and on the carrying rib lower sides (44).

5. A level railway crossing according to any one of claims 1 to 4, characterized in that, on the side facing away from the rail head, a rod-like elastic filler body (47) is inserted in the wheel flange grooves (45) present between the inner side of the rail head (12) and the edge of the roadway surface of the respective inner roadway slab (3) facing this inner side, which elastic filler body only fills part of the width of the respective wheel flange groove, leaving free the region of the wheel flange groove adjacent the rail head.

6. A level railway crossing according to claim 5, characterized in that the elastic filler body (47) is a hollow section of rubber or of a synthetic material.

7. A level railway crossing according to claim 5 or 6, characterized in that a shell-like cover (48) extending only over part of the length of the filler body is arranged on the filler body (47) so as to cover rail fastening elements (54) and close open recesses (52) provided in the inner slabs (3) for these rail fastening elements (54).

8. A level railway crossing according to claim 7, characterized in that the cover (48) is moulded to the filler body (47) in one piece.

9. A level railway crossing according to any one of claims 1 to 8, characterized in that the length (49) of the inner roadway slabs (3) measured in the longitudinal direction of the rails corresponds to the distance between neighbouring sleepers (50) of the track (2), and the individual inner roadway slabs (3) each are laid from the middle of a sleeper (51) to the middle of a sleeper (51), and that recesses (52) with concavely rounded edges (55) are provided at the corners of the inner roadway slabs (3) to form free spaces (53) for the rail fastening elements (54).

10. A level railway crossing according to any one of claims 1 to 9, characterized in that the width (60) of the inner roadway slabs (3) exceeds the gauge (61) of the track (2) by more than 1.2 cm.

## Revendications

1. Passage à niveau dans lequel la chaussée, dans la région de la voie, est constituée de tabliers intérieurs et extérieurs (3, 4), les tabliers intérieurs (3) superposant la distance entre les rails (5) d'une voie (2) dans une manière non soutenue et, à leurs deux bords (6) qui s'étendent le long des rails (5) comportant des nervures porteuses en saillie (7) au moyen desquelles les tabliers intérieurs (3) sont logés sur les patins de rail (10) par l'intermédiaire de corps de support (8, 9) élastiques profilés fabriqués en caoutchouc ou en matières synthétiques, et sont supportés latéralement contre les âmes de rail (11) ainsi que, vers le haut, contre les champignons de rail (12), cependant que de corps de support inférieurs (8) sont prévus pour l'appui des nervures porteuses (7) de ces tabliers intérieurs (3) sur les rails, lesquels corps de support inférieurs sont de forme angulaire en section transversale, s'appliquent sur le patin de rail (10) par une aile (18) dans la face inférieure de laquelle est ménagée une pluralité de rainures s'étendant dans le sens longitudinal des rails l'une à côté de l'autre et dont l'autre aile (20) est située à côté de l'âme de rail (11), et, de plus, de corps de support supérieurs (9) de forme angulaire en section transversale sont prévus, lesquels corps de support supérieurs s'appliquent sur la face inférieure du champignon de rail (12) par une de leurs ailes (21) et dont l'autre aile (22) se trouve à côté de l'âme de rail (11), et les nervures porteuses (7) s'appliquent latéralement sur les ailes (20, 22) des corps de support (8, 9) se situant à côté de l'âme de rail (11) et, par leur face inférieure, s'appliquent sur les ailes (18) des corps de support inférieurs (8) restant sur le patin de rail (10), et, de plus, un étage prévu sur les tabliers (3, 4) au point de départ (24) des nervures porteuses (7, 15) et conduisant de la face inférieure (25) des tabliers (3, 4) à la face inférieure (23) des nervures porteuses (7) constitue une surface d'arrêt (26) perpendiculaire à la surface du tablier, sur laquelle la face latérale de l'aile (18) s'appliquant sur le patin de rail (10) des corps de support inférieurs (8) vient s'appliquer, et les tabliers extérieurs (4), au moins sur leur bord en regard de la voie (2) comportent également des nervures porteuses (15) et, au moyen de cettes nervures porteuses, reposent sur les rails (5), également par l'intermédiaire de corps de support élastiques (8a) et, par leur bord extérieur (16), reposent sur de corps de fondation (17), caractérisé en ce que la face supérieure (28) de l'aile (18) reposant sur la patin de rail (10) des corps de support inférieurs (8) à forme angulaire en section transversale et la face inférieure (23) des nervures de support (7) reposant sur ceux-ci s'étendent à peu près parallelement à la face supérieure (29) du patin de rail (10) et, de préférence, une pluralité de rainures profondes (31) s'etendant en sens longitudinal des rails l'une à côté de l'autre est prévue sur les faces restantes des corps de support inférieurs (8) et supérieurs (9) en regard des rails (5).

2. Passage à niveau selon la revendication 1, caractérisé en ce que des rainures sont prévues sur la face supérieure (28) de l'aile (18) reposant sur le patin de rail (10) des corps inférieurs de support (8).

3. Passage à niveau selon la revendication 1 ou 2, caractérisé en ce que les tabliers (3) intérieurs et, le cas échéant, les tablier extérieurs (4), leurs aussi, sont déformables élastiquement et, conjointement avec les corps de support (8, 9, 8a) constituant leur support, forment des systèmes de support à articulation double.

4. Passage a niveau selon l'une quelconque des revendications 1 à 3, caractérisé en ce que les nervures porteuses (7a), vues en section transversale, sont arrondies en cintre, au moins sur la face supérieure (43) de nervure porteuse et sur la face inférieure (44) de nervure porteuse.

5. Passage à niveau selon l'une quelconque des revendications 1 à 4, caractérisé en ce que, de côté détourné du champignon re rail, un corps de remplissage (47) en forme de barre est inséré dans les ornières de voie (45) qui se trouvent entre la face intérieure du champignon de rail (12) et le bord en regard de cette face intérieure de la surface de chaussée du tablier intérieur respectif (3), lequel corps de remplissage remplit seulement part de la largeur de l'ornière respective en laissant libre la zone de l'ornière bordant au champignon de rail.

6. Passage à niveau selon la revendication 5, caractérisé en ce que le corps de remplissage élastique (47) est un profil creux en caoutchouc ou en matière synthétique.

7. Passage à niveau selon la revendication 5 ou 6, caractérisé en ce qu'un recouvrement (48) en forme de coque est prévu sur le corps de remplissage (47), s'étendant seulement sur part de la longueur du corps de remplissage, lequel recouvrement couvre des moyens de fixation de rail (54) et ferme des évidements ouverts (52) prévus dans les tabliers (3) pour ces moyens de fixation de rail (54).

8. Passage à niveau selon la revendication 7, caractérisé en ce que le recouvrement (48) est venu de moulage en un seul pièce avec le corps de remplissage (47).

9. Passage à niveau selon l'une quelconque des revendications 1 à 8, caractérisé en ce que la longueur mesurée en sens longitudinal (49) des tabliers intérieurs (3) correspond à la distance de traverses de chemin de fer voisines (50) de la voie (2) et les tabliers intérieurs (3) individuels chacun sont posés de centre de traverse (51) en centre de traverse (51), et en ce que des évidements (52) ayant des bords concavement arrondis (55) sont prévus aux coins des tabliers intérieurs (3) pour former des espaces libres (53) destinés aux moyens de fixation de rail (54).

10. Passage à niveau selon l'une quelconque des revendications 1 à 9, caractérisé en ce que la largeur (60) des tabliers intérieurs (3) est plus grande de 1,2 cm que l'écartement (61) de la voie (2).
